# EUROPÄISCHE PATENTSCHRIFT

(11) **EP 0 639 213 B1**
(45) Veröffentlichungstag und Bekanntmachung des Hinweises auf die Patenterteilung: **24.01.1996**
(21) Anmeldenummer: 92905641.4
(22) Anmeldetag: 27.12.1991
(51) Int. Cl.: C10B 39/02, C10B 31/02, F27D 3/00

(54) **KOKSEINTRAGSVORRICHTUNG MIT EINHAUSUNG FÜR EINE KOKSTROCKENKÜHLANLAGE**
COKE FEED DEVICE WITH HOUSING FOR A COKE DRY COOLING INSTALLATION
DISPOSITIF D'ALIMENTATION EN COKE COMPRENANT UN LOGEMENT ABRITANT UNE INSTALLATION DE REFROIDISSEMENT A SEC DU COKE

(30) Priorität: 24.01.1991 DE 4102045
(43) Veröffentlichungstag der Anmeldung: 22.02.1995
(73) Patentinhaber: RUHRKOHLE AKTIENGESELLSCHAFT, D-44623 Herne (DE); NIPPON STEEL CORPORATION, Kitakyushu-City 804 (JP)
(72) Erfinder: STEWEN, Wilhelm, D-4200 Oberhausen 11 (DE); OPDENWINKEL, Heinz, D-4600 Dortmund (DE); DUNKER, Norbert, D-4350 Recklinghausen (DE); YASUKOUCHI, Naoto, Kitakyushu City 804 Fukuoka (JP); KISHIGAMI, Kazushi, Kitakyushu City 804 Fukuoka (JP)
(74) Vertreter: Stahl, Rudolf
(86) Internationale Anmeldenummer: EP9102515
(87) Internationale Veröffentlichungsnummer: WO9213043

(56) Entgegenhaltungen:
- EP-A- 0 011 823
- EP-A- 0 085 369
- DE-A- 3 011 575
- DE-C- 505 096

## Beschreibung

Die Erfindung betrifft eine Kokseintragsvorrichtung mit Einhausung für eine Kokstrockenkühlanlage, die einem Kühlschacht zugeordnet ist und aus einem stationären Trichter mit einer Absaugleitung, einem verfahrbaren Trichter, einem verfahrbaren und heb- und senkbaren Kühlschachtverschluß, der mit einem Dichtring versehen und in eine Heb- und Senkvorrichtung integriert ist, sowie der Einhausung besteht, in der der verfahrbare Trichter und der Kühlschachtverschluß untergebracht sind, die auf einem gemeinsamen, auf Schienen verfahrbaren Fahrgestell angeordnet sind.

Bei dieser aus der EP-0085369 bekannten Kokseintragsvorrichtung ist es nachteilig, daß sie keine Dichtung am verfahrbaren Trichter und kein Gehäuse mit Öffnungen für eine begrenzte Falschluftzufuhr aufweist.

Bei einer aus der DE-OS 30 04 175 bekannten gattungsähnlichen Einrichtung ist es ferner nachteilig, daß bei der Beschickung des Kühlschachtes mit dem glühenden Koks eine Kornentmischung stattfindet, die im Kühlschacht zu einer ungleichmößigen Durchgasung führt und eine längere Verweildauer zur Folge hat. Weiterhin ist es nachteilig, daß zur Abdichtung zusätzliche Maßnahmen erforderlich sind. Schließlich ist es nachteilig, daß das gesamte Gehäuse so dicht mit dem Kühl schacht und dem stationären Trichter verbunden ist, daß währen des Kokseinfüllvorganges keine Luft in das Gehäuse eindringen kann, woraus für die Absaugeleitung ein gewisses Explosionsrisiko resultieren kann.

Der Erfindung liegt die Aufgabe zugrunde, die vorgenannten Nachteile der gattungsgemäßen Einrichtung zu Vermeiden und diese dahingehend weiterzuentwickeln, daß am verfahrbaren Trichter eine Abdichtung vorgesehen wird und ein gewisser Falschluftzutritt in der Einhausung ermöglicht wird.

Diese Aufgabe wird erfindungsgemäß dadurch gelöst, daß der verfahrbare Trichter mit einer Verteilerglocke und einem heb- und senkbaren Dichtring versehen ist sowie die Einhausung als Haube mit Bodenfreiheit oder mit Öffnungen in den Wänden für eine begrenzte Falschluftzufuhr ausgestaltet ist.

Eine zweckmäßige weitere Ausgestaltung der Erfindung sieht vor, daß die Verteilerglocke des verfahrbaren Trichters an einem Rohrstück befestigt ist, das von einem Querträger getragen wird.

Gemäß einer anderen Ausgestaltung ist die im verfahrbaren Trichter angeordnete Verteilerglocke an einem Stützkreuz befestigt. Diese Ausgestaltung erlaubt eine geringe Bauhöhe des verfahrbaren Trichters und der Einhausung.

Vorzugsweise ist der heb- und senkbare Dichtring in Führungen verlagert und weist ein Hebelgetriebe auf, bestehend aus Hebelarmen, die an Wellen befestigt und mit Gegengewichten belastet sind, wobei an den Wellen angeordnete Führungsrollen mit Kurvenscheiben zusammenwirken zwecks Auf- und Absenkung des Dichtringes.

Nach einer weiteren vorteilhaften Ausgestaltung ist die Einhausung zweiteilig ausgebildet, wobei einer feststehenden Haubendecke verfahrbare Längs- und Querseiten zugeordnet sind, in die der verfahrbare Trichter -und der Kühlschachtverschluß fest integriert sind.

Die Erfindung wird nachfolgend anhand der Zeichnung, in der Ausführungsbeispiele dargestellt sind, näher beschrieben.

In der Zeichnung zeigen:
- Fig. 1: in einer teilgeschnittenen Seitenansicht eine Kokseintragsvorrichtung gemäß dem Gegenstand der Erfindung;
- Fig. 2 und 3: andere Seitenansichten des Gegenstandes der Figur 1, wobei in Figur 1 und 2 der verfahrbare Trichter und in Figur 3 der Kühlschachtverschluß in Betriebsstellung bzw. Abdichtstellung dargestellt sind;
- Fig. 4 und 5: Einzelheiten der Anordnung des Dichtrings für den verfahrbaren Trichter, einmal in geschlossener und einmal in geöffneter Stellung;
- Fig. 6, 7 und 8: den Figuren 1, 2 und 3 entsprechenden Darstellungen eine abgewandelte Ausgestaltung des Gegenstandes der Erfindung;
- Fig. 9, 10 und 11: in raumbildlicher Darstellung eine Betätigungsvorrichtung für den auf- und abbewegbaren Dichtring;
- Fig. 12, 13 und 14: eine abgewandelte Kokseintragsvorrichtung mit verschließbarem stationären Trichter sowie einer zweiteiligen Einhausung, deren Unterteil verfahrbar ausgebildet ist; und
- Fig. 15: eine Betätigungsvorrichtung für den Trichterverschluß in raumbildlicher Darstellung.

Die Figuren 1 und 2 zeigen eine Kokseintragsvorrichtung gemäß der Erfindung, die aus einem stationären Trichter 1 besteht, der mit einem verfahrbaren Trichter 2 zusammenwirkt, der sich in dieser Darstellung in Betriebsstellung zur Beschickung eines Kühlschachtes 41 mit glühendem Koks unterhalb des stationären Trichter 1 befindet. In dem verfahrbaren Trichter 2 ist eine Verteilerglocke 3 angeordnet, die an einem Querträger 39 über ein Rohrstück 40 befestigt ist. Der Querträger 39 ist in der Wandung des verfahrbaren Trichters 2 verankert.

Der glühende Koks gelangt aus einem hier nicht dargestellten Transportbehälter zunächst in den stationären Trichter 1 und von dort in den verfahrbaren Trichter 2, wo mit Hilfe der Verteilerglocke 3 eine gleichmäßige Koksverteilung erzielt und somit im Kühlschacht 41 eine Kornentmischung vermieden wird, die anderenfalls Nachteile für die Dimensionierung und den Betrieb des Kühlschachtes 41 bedeuten würde.

Der stationäre Trichter 1 wird von einer Stützkonstruktion 7 (Figur 1) getragen, die auf einer Bühne 42 befestigt ist, die im oberen Bereich des Kühlschachtes 41 um diesen herum angeordnet ist. An den stationären Trichter 1 ist eine Absaugleitung 9 angeschlossen, mit deren Hilfe die beim Eintragen des glühenden Kokses auftretenden Stäube zur Vermeidung von Staubemissionen abgesaugt werden. Ebenfalls zur Vermeidung von Staubemissionen dient eine Einhausung 6, die im unteren Bereich des stationären Trichters 1, diesen mit ihrer Haubendecke 43 dichtend umschließend, angeordnet ist. Längsseiten 45 und Querseiten 46 der haubenförmigen Einhausung 6 enden oberhalb der Oberfläche 47 der Bühne 42, so daß Luftschlitze 44 verbleiben, durch die hindurch Luft in das Innere der Einhausung 6 eingesaugt wird, um den Austrag von Staubemissionen zu unterbinden. Anstelle der Luftschlitze 44 können auch in der Zeichnung nicht abgebildete Öffnungen in den Längsseiten 45 und/oder Querseiten 46 vorgesehen werden.

Die Einhausung 6 umschließt ein Fahrgestell 48, das über Räder bzw. Rollen 56 auf Schienen 49 verfahrbar ist und das einerseits eine Verlagerung 59 mit dem verfahrbaren Trichter 2 und andererseits einen Kühlschachtverschluß 8 und eine zugehörige Heb- und Senkvorrichtung 15 trägt. Das Fahrgestell 48 ist an eine Antriebseinheit 14 angeschlossen, und zwar im Beispiel über ein Teleskopgestänge 50, mit dessen Hilfe das Fahrgestell 48 aus der in Figur 2 abgebildeten Stellung in die in Figur 3 abgebildete Stellung verfahren werden kann. Dies geschieht, nachdem ein Beschickvorgang des Kühlschachtes 41 mit einer Charge glühendem Koks beendet ist. Bevor dieser Vorgang eingeleitet werden kahn, ist ein heb- und senkbarer Dichtring 11, der in eine mit Wasser 13 gefüllte Wassertasse 10 eingetaucht ist (Figur 4), aus dieser Abdichtstellung in die Freigabestellung (Figur 5) gebracht worden. Die Wassertasse 10 ist oberhalb des Schachtkopfes 51 des Kühlschachtes 41 angeordnet. Der Dichtring 11 stützt sich in Dichtstellung über ein flexibles Abdichtelement 12 gegen einen Ringkragen 52 des verfahrbaren Trichters 2 ab. Nach Anheben des Dichtringes 11 wird der verfahrbare Trichter 2 aus seiner Betriebsstellung gemäß Figur 2 in eine Ruhestellung gemäß Figur 3 und gleichzeitig der Kühlschachtverschluß 8 aus seiner Ruhestellung (Figur 2) in eine Abdichtstellung (Figur 3) gefahren. Während dieses Vorganges aus dem Kühlschacht 41 austretende Staubemissionen verbleiben innerhalb der Einhausung 6 und werden von dort über die Äbsaugleitung 9 abgesaugt. Der Absaugvorgang ist solange fortzusetzen, bis der Kühlschacht 41 mit dem Kühlschachtverschluß 8 dicht verschlossen ist.

Die Heb- und Senkvorrichtung 15 für den Kühlschachtverschluß 8 besteht aus einer oder mehreren Quertraversen 53, die heb- und senkbar in Führungs- und Hubelementen 54 geführt und verlagert sind.

Nachdem der Kühlschachtverschluß durch Betätigen des Teleskopgestänges 50, das im Beispiel dargestellt ist, aus seiner Ruhestellung (Figur 2) zum Kühlschacht 41 verbracht worden ist, kann er über die Heb- und Senkvorrichtung 15 in seine Abdichtstellung abgesenkt werden (Figur 3). Dabei wird gleichzeitig ein am Kühlschachtverschluß 8 angebrachter Dichtring 55 bis in die Wassertasse 10 abgesenkt, um den Schacht 41 emissionsfrei abzudichten. Nach dem Einnehmen der Dichtstellung kann die Absaugung der Entstaubungsleitungen 9 abgestellt werden.

Sobald der nächste Behälter mit glühendem Koks auf dem stationären Trichter 1 abgesetzt worden ist, wird die Absaugung der Entstaubungleitungen 9 wieder in Betrieb gesetzt, der Kühlschachtverschluß 8 aus seiner Dichtstellung (Figur 3) mittels der Heb- und Senkvorrichtung 15 wieder in Verfahrposition angehoben und in seine Ruhestellung (Figur 2) zurückgefahren. Gleichzeitig gelangt der verfahrbare Trichter 2 wieder in seine Betriebsstellung unterhalb des stationären Trichters 1 (Figur 2) und nach Absenken des heb- und senkbaren Dichtringes 11 kann die nächste Charge glühender Koks in den Kühlschacht 41 eingetragen werden.

In den Figuren 6, 7 und 8 ist eine andere Ausgestaltung der Kokseintragsvorrichtung dargestellt. Wie daraus ersichtlich ist, besteht sie aus einem stationären Trichter 100, an den ein Erweiterungsteil 57 angeschlossen ist, das von einer.Einhausung 600 abdichtend umgeben ist, die aus einer Haubendecke 430, Längsseiten 450 und Querseiten 460 gebildet wird. Die Trichtererweiterung 57 korrespondiert mit einem verfahrbaren Trichter 200, der über eine Verlagerung 590 am Fahrgestell 48 befestigt ist und der eine Verteilerglocke 4 enthält, die an einem Stützkreuz 58 befestigt ist, das in der Wand des verfahrbaren Trichters 200 verankert ist.

Aufbau und Funktion der Ausgestaltung der Kokseintragsvorrichtung gemäß den Figuren 6, 7 und 8 stimmen im wesentlichen mit der Ausgestaltung gemäß den Figuren 1, 2 und 3 überein. Die geringeren Bauhöhen des verfahrbaren Trichters 200 und der Einhausung 600 sind jedoch weniger materialaufwendig.

Eine vorzugsweise Ausgestaltung des heb- und senkbaren Dichtrings 11 ist in den Figuren 9 bis 11 raumbildlich dargestellt. Der Dichtring 11 ist im Beispiel in stabartigen Führungen 23 geführt und trägt Haltelaschen 69, an die Ketten 26 angeschlagen sind, die zu einem Ende von Hebelarmen 24 führen, die am anderen Ende Gegengewichte 25 tragen. Die Hebelarme 24 sind an einer Welle 29 angebracht, die in Lagerböcken 60 verlagert sind. Die Lagerböcke 60 sind auf einem Fahrgestell 22 gefestigt, das über Räder bzw. Rollen 61 auf Laufschienen 62 verfahrbar ist. An den Wellen 29 sind an einem Ende Schwenkarme 63 angebracht, die Führungsrollen 27 tragen, die mit Kurvenscheiben 28 zusammenwirken, wie aus den Figuren 10 und 11 ersichtlich ist.

In angehobener Stellung des Dichtrings 11 (Figuren 9 und 10) liegen die Gegengewichte 25 auf Anschlägen 30 auf. Um in die Dichtstellung zu gelangen, wird das Fahrgestell 22 über die Öffnung des Kühlschachtes 41 gefahren, wobei die Führungsrollen 27 im Bereich der Kurvenscheiben 28 angehoben werden und gleichzeitig durch Drehen der Welle 29 die Gegengewichte 25 hochgezogen werden, wodurch der Dichtring 11 in Dichtstellung abgesenkt wird. Bei umgekehrter Bewegungsfolge wird dementsprechend der Dichtring 11 wieder angehoben durch Herunterfahren der Führungsrollen 27 von der Kurvenscheibe 28 und das Fahrgestell 22 kehrt in seine Ruhestellung zurück.

In den Figuren 12 bis 14 ist eine weitere Ausgestaltung der Kokseintragsvorrichtung dargestellt, die von einem stationären Trichter 101 gebildet wird, dem ein verfahrbarer Trichter 201 zugeordnet ist. Am stationären Trichter 101 ist eine Haubendecke 431 als Bestandteil einer Einhausung 601 befestigt. Die Einhausung 601 besteht weiterhin aus Längsseiten 451 und Querseiten 461, die verschieblich und dichtend an der Haubendecke 431 geführt sind und die mit Rädern bzw. Rollen 561 ausgerüstet sind, die auf Schienen 491 verfahrbar sind und die den Trichter 201 sowie die Heb- und Senkvorrichtung 15 für den Kühlschachtverschluß 8 tragen. An der einen Seitenwand 461 ist das Teleskopgestänge 50 der Antriebseinheit 14 angeschlagen, mit deren Hilfe der verfahrbare Teil der Einhausung 601 verfahrbar ist.

Figur 13 zeigt eine Stellung der Einhausung 601, bei der der verfahrbare Trichter 201 in Betriebsstellung und die Heb- und Senkvorrichtung 15 für den Kühlschachtverschluß 8 in Ruhestellung abgebildet ist.

In Figur 14 ist eine Stellung der Einhausung 601 dargestellt, in der die Heb- und Senkvorrichtung 15 mit dem Kühlschachtverschluß 8 in Abdichtstellung über dem Kühlschacht 41 angeordnet ist und der verfahrbare Trichter 201 seine Ruhestellung eingenommen hat.

Der stationäre Trichter 101 ist bei dieser Ausgestaltung der Kokseintragsvorrichtung mit einem Trichterverschluß 20 ausgerüstet, der von zwei Verschlußplatten 64 und 65 gebildet wird. Die Betätigungseinrichtung des Trichterverschlusses 20 geht aus Figur 15 hervor. Sie wird im Beispiel von einem Hebelgestänge 66 und einem Antrieb 21 gebildet.

Der Trichterverschluß 20 trägt dadurch zu einer weiteren Verringerung der Staubemissionen bei, daß der Kühlschachtverschluß 8 bei geschlossenem stationären Trichter 101 bereits geöffnet werden kann, bevor der Behälter mit dem glühenden Koks auf den stationären Trichter 101 abgesetzt worden ist. Nach der Beschickung des Kühlschachtes 41 kann der Beschickungsbehälter nach vorherigem Verschließen des Trichters 101 früher wieder abgehoben werden, ohne daß die Staubemissionsabsaugung über die Absaugleitung 9 durch zuviel Falschluftansaugung übermäßig belastet wird.

### BEZUGSZEICHENLISTE

- 1: stationärer Trichter
- 100: stationärer Trichter
- 101: stationärer Trichter
- 2: verfahrbarer Trichter
- 200: verfahrbarer Trichter
- 201: verfahrbarer Trichter
- 3: Verteilerglocke
- 4: Verteilerglocke
- 6: Einhausung
- 600: Einhausung
- 601: Einhausung
- 7: Stützkonstruktion
- 8: Kühlschachtverschluß
- 9: Entstaubungsleitung
- 10: Wassertasse
- 11: heb- und senkbarer Dichtring
- 12: flexibles Abdichtelement
- 13: Wasser
- 14: Antriebseinheit
- 15: Heb- und Senkvorrichtung für Kühlschachtverschluß
- 20: Trichterverschluß
- 21: Antrieb für Trichterverschluß
- 22: Fahrgestell
- 23: Führung
- 24: Hebelarm
- 25: Gegengewicht
- 26: Kette
- 27: Führungsrolle
- 28: Kurvenscheibe
- 29: Welle
- 30: Anschlag
- 39: Querträger
- 40: Rohrstück
- 41: Kühlschacht
- 42: Bühne
- 43: Haubendecke
- 430: Haubendecke
- 431: Haubendecke
- 44: Luftschlitze
- 45: Längsseite
- 450: Längsseite
- 451: Längsseite
- 46: Querseite
- 460: Querseite
- 461: Querseite
- 47: Bühnenoberfläche
- 48: Fahrgestell
- 49: Schienen
- 491: Schienen
- 50: Teleskopgestänge
- 51: Schachtkopf
- 52: Ringkragen
- 53: Quertraverse
- 54: Führungs- und Hebelelement
- 55: Dichtring
- 56: Rad bzw. Rolle
- 561: Rad bzw. Rolle
- 57: Trichtererweiterungsteil
- 58: Stützkreuz
- 59: Trichterverlagerung
- 590: Trichterverlagerung
- 60: Lagerbock.
- 61: Rad bzw. Rolle
- 62: Laufschienen
- 63: Schwenkarm
- 64: Verschlußplatte
- 65: Verschlußplatte
- 66: Hebelgestänge
- 69: Haltelasche

## Patentansprüche

1. Kokseintragsvorrichtung mit Einhausung für eine Kokstrockenkühlanlage, die einem Kühlschacht zugeordnet ist und aus einem stationären Trichter mit einer Absaugleitung, einem verfahrbaren Trichter, einem verfahrbaren und heb- und senkbaren Kühlschachtverschluß, der mit einem Dichtring versehen und in eine Heb- und Senkvorrichtung integriert ist, sowie der Einhausung besteht, in der der verfahrbare Trichter und der Kühlschachtverschluß untergebracht sind, die auf einem gemeinsamen, auf Schienen verfahrbaren Fahrgestell angeordnet sind, **dadurch gekennzeichnet**, daß der verfahrbare Trichter (2, 200, 201) mit einer Verteilerglocke (3, 4) und einem heb- und senkbaren Dichtring (11) versehen ist sowie die Einhausung (6, 600, 601) als Haube mit Bodenfreiheit oder mit Öffnungen in den Wänden (45, 450, 451, 46, 460, 461) für eine begrenzte Falschluftzufuhr ausgestaltet ist.

2. Kokseintragsvorrichtung nach Anspruch 1, **dadurch gekennzeichnet**, daß die Verteilerglocke (3) des verfahrbaren Trichters (2, 201) an einem Rohrstück (40) befestigt ist, das von einem Querträger (39) getragen wird, der im verfahrbaren Trichter (2, 201) verankert ist.

3. Kokseintragsvorrichtung nach Anspruch 1, **dadurch gekennzeichnet**, daß die Verteilerglocke (4) des verfahrbaren Trichters (200) an einem Stützkreuz (58) befestigt ist, das im verfahrbaren Trichter (200) verankert ist.

4. Kokseintragsvorrichtung nach einem der Ansprüche 1 bis 3, **dadurch gekennzeichnet,** daß der heb- und senkbare Dichtring (11) in Führungen (23) verlagert ist und ein Hebelgetriebe aufweist, bestehend aus Hebelarmen (24), die an Wellen (29) befestigt und mit Gegengewichten (25) belastet sind, wobei an den Wellen (29) angeordnete Führungsrollen (27) mit Kurvenscheiben (28) zusammenwirkend ausgestaltet sind und die Wellen (29) über Lagerböcke (60) an einem Fahrgestell (22) befestigt sind, den Gegengewichten (25) Anschläge (30) zugeordnet sind und die Hebelarme (24) über Ketten (26) mit dem Dichtring (11) verbunden sind.

5. Kokseintragsvorrichtung nach einem der vorhergehenden Ansprüche, **dadurch gekennzeichnet,** daß die Einhausung (601) zweiteilig ausgebildet ist und ein Teil die fest am stationären Trichter (101) angebrachte Haubendecke (431) ist und der andere Teil aus den Längsseiten (451) sowie den Querseiten (461) besteht und die Seiten (451, 461) gegenüber der Haubendecke (431) verschieblich und abdichtend angeordnet sind und die Längsseiten (451) mit Rädern bzw. Rollen (561) ausgerüstet sind und an einer Querseite (461) der Antrieb (14) über das Teleskopgestänge (50) angeschlagen ist und in den verfahrbaren Teil aus den Seiten (451, 461) der verfahrbare Trichter (201) und der Kühlschachtverschluß (8) mit der Heb- und Senkvorrichtung (15) fest integriert sind.

6. Kokseintragsvorrichtung nach Anspruch 1, **dadurch gekennzeichnet,** daß der stationäre Trichter (1) mit einem Trichterverschluß (20) ausgestattet ist.

7. Kokseintragsvorrichtung nach Anspruch 6, **dadurch gekennzeichnet,** daß der Trichterverschluß (20) aus zwei Verschlußplatten (64, 65) besteht, denen jeweils ein Antrieb (21) und ein Hebelgestänge (66) zugeordnet ist.

## Claims

1. A coke feeding device with housing for a coke dry cooling installation, which coke feeding device is associated with a cooling shaft and is composed of a fixed hopper with a suction line, of a conveyable hopper, a conveyable cooling shaft closure which can be raised and lowered, is provided with a sealing ring and is integrated into a raising and lowering device, as well as of the housing in which there are housed the conveyable hopper and the cooling shaft closure which are arranged on a common carriage conveyable on rails, characterised in that the conveyable hopper (2, 200, 201) is provided with a distributing bell (3, 4) and with a raisable and lowerable sealing ring (11), and in addition the housing (6, 600, 601) is in the form of a hood with ground clearance or with openings in the walls (45, 450, 451, 46, 460, 461) for limited supplying of secondary air.

2. A coke feeding device in accordance with Claim 1, characterised in that the distributing bell (3) ofthe conveyable hopper (2, 201) is secured to a pipe length (40) borne by a crosspiece (39) anchored in the conveyable hopper (2, 201).

3. A coke feeding device in accordance with Claim 1, characterised in that the distributing bell (4) of the conveyable hopper (200) is secured to a supporting cross (58) anchored in the conveyable hopper (200).

4. A coke feeding device in accordance with any one of Claims 1 to 3, characterised in that the raisable and lowerable sealing ring (11) is displaced in guiding devices (23) and has a link mechanism consisting of lever arms (24) which are secured to shafts (29) and are loaded with counterweights (25), guide rollers (27) arranged on the shafts (29) being constructed to cooperate with cam plates (28) and the shafts (29) being secured via bearing blocks (60) to a carriage (22), stops (30) being associated with the counterweights (25) and the lever arms (24) being connected to the sealing ring (11) via chains (26).

5. A coke feeding device in accordance with any one of the preceding Claims, characterised in that the housing (601) is two-part and one part is the hood top (431) which is securely attached to the fixed hopper (101) and the other part is composed of the longitudinal sides (451) and the transverse sides (461), and the sides (451, 461) are arranged so as to be displaceable and sealing relative to the hood top (431), and the longitudinal sides (451) are equipped with wheels or rollers (561), and the drive (14) is made fast on one transverse side (461) via the telescopic linkage (50), and the conveyable hopper (201) and the cooling shaft closure (8) with the raising and lowering device (15) are securely integrated into the conveyable part composed of the sides (451, 461).

6. A coke feeding device in accordance with Claim 1, characterised in that the fixed hopper (1) is equipped with a hopper closure (20).

7. A coke feeding device in accordance with Claim 6, characterised in that the hopper closure (20) is composed of two closing plates (64, 65) each of which has a drive (21) and a lever linkage (66) associated therewith.

## Revendications

1. Dispositif d'introduction de coke pour une installation de refroidissement et de séchage de coke, comportant un caisson associé à un puits de refroidissement et constitué d'un entonnoir stationnaire présentant une conduite d'aspiration, d'un entonnoir déplaçable, d'une fermeture de puits de refroidissement qui peut être refermée, relevée et abaissée, dotée d'une bague d'étanchéité et intégrée dans un dispositif de levage et d'abaissement, ainsi que du caisson dans lequel sont installés l'entonnoir déplaçable et la fermeture du puits de refroidissement et qui sont disposés sur un cadre mobile commun qui peut être déplacé sur des rails, caractérisé en ce que l'entonnoir déplaçable (2, 200, 201) est pourvu d'une cloche de répartition (3, 4) et d'une bague d'étanchéité (11) qui peut être relevée et abaissée, et le caisson (6, 600, 601) est configuré comme calotte à fond libre ou comportant dans les parois (45, 450, 451, 46, 460, 461) des ouvertures destinées à une amenée limitée d'air parasite.

2. Dispositif d'introduction de coke selon la revendication 1, caractérisé en ce que la cloche de répartition (3) de l'entonnoir déplaçable (2, 201) est fixée sur une pièce tubulaire (40) portée par un support transversal (39) qui, lui-même, est ancré dans l'entonnoir déplaçable (2, 201).

3. Dispositif d'introduction de coke selon la revendication 1, caractérisé en ce que la cloche de répartition (4) de l'entonnoir déplaçable (200) est fixée sur une croix d'appui (58) qui est ancrée dans l'entonnoir déplaçable (200).

4. Dispositif d'introduction de coke selon l'une des revendications 1 à 3, caractérisé en ce que la bague d'étanchéité (11) qui peut être relevée et abaissée est montée dans des guides (23) et présente un mécanisme à levier, constitué de bras de levier (24) qui sont fixés sur des arbres (29) et sont chargés par des contrepoids (25), des galets de guidage (27), guidés sur les arbres (29), étant configurés de manière à coopérer avec des cames (28), et les arbres (29) étant fixés sur un cadre déplaçable (22) par l'intermédiaire de supports de palier (60), des butées (30) étant associées aux contrepoids (25), et les bras de levier (24) étant reliés à la bague d'étanchéité (11) par l'intermédiaire de chaînes (26).

5. Dispositif d'introduction de coke selon l'une des revendications précédentes, caractérisé en ce que le caisson (601) est configuré en deux pièces, et une partie est le couvercle (431) installé fixement sur l'entonnoir stationnaire (101), l'autre partie est constituée des côtés longitudinaux (451) et des côtés transversaux (461), et les côtés (451, 461) sont disposés à coulissement et de manière hermétique par rapport au couvercle (431), et les côtés longitudinaux (451) sont équipés de roues ou de galets (561), et l'entraînement (14) vient buter sur un côté transversal (461) avec la tige télescopique (50), et l'entonnoir déplaçable (201) et la fermeture (8) du puits de refroidissement comportant le dispositif de levage et d'abaissement (15) sont intégrés fixement dans les parties déplaçables constituées des côtés (451, 461).

6. Dispositif d'introduction de coke selon la revendication 1, caractérisé en ce que l'entonnoir stationnaire (1) est équipé d'une fermeture d'entonnoir (20).

7. Dispositif d'introduction de coke selon la revendication 6, caractérisé en ce que la fermeture (20) de l'entonnoir est constituée de deux plaques de fermeture (64, 65) à chacune desquelles sont associés un entraînement (21) et une articulation à levier (66).
